# FASCICULE DE BREVET EUROPEEN

(11) **EP 0 378 488 B1**
(45) Date de publication et mention de la délivrance du brevet: **09.03.1994**
(21) Numéro de dépôt: 90420008.6
(22) Date de dépôt: 04.01.1990
(51) Int. Cl.: B65D 47/24

(54) **Distributeur de produit crémeux ou pâteux avec ouverture centrale du capot par rotation**
Spender für creme- oder pastenartige Produkte mit zentraler, durch Drehung zu öffnender Verschlussöffnung
Dispenser for viscous products having a central cap opened by turning it

(30) Priorité: 06.01.1989 FR 8900292
(43) Date de publication de la demande: 18.07.1990
(73) Titulaire: CEBAL S.A., F-92115 Clichy (FR)
(72) Inventeur: Schneider, Bernard, F-51800 Sainte Menehould (FR)
(74) Mandataire: Vanlaer, Marcel

(56) Documents cités:
- DE-A- 2 709 665
- FR-A- 2 574 377
- FR-A- 2 600 978
- US-A- 3 263 851
- US-A- 3 735 905
- US-A- 4 179 052
- US-A- 4 383 623

## Description

L'invention concerne un distributeur de produit crémeux ou pâteux comportant une tête rigide fixée sur un corps ou une jupe ainsi qu'un capot, cette tête et ce capot comportant des moyens complémentaires de montée et de descente de ce capot par rotation dudit capot, ce capot portant une ouverture centrale et la tête ayant une extrémité supérieure comportant un orifice de passage du produit ainsi qu'un bouchon porté par des pattes obliques d'extrémités inférieures fixées à l'intérieur dudit passage, ledit bouchon venant obturer ladite ouverture centrale du capot en position basse de ce capot, le capot comprenant une jupe interne qui s'insère avec serrage étanche à l'intérieur de ladite extrémité supérieure de la tête.

La demande de brevet FR-A 2 574 377 (= US-A-4 690 304) décrit un distributeur de ce type. L'extrémité supérieure de sa tête consiste en une bague ou goulot d'un récipient coiffé(e) d'une capsule-clapet ayant en son centre un passage de sortie du produit contenu, précisément un liquide, et un picot maintenu par des lames radiales obliques au milieu dudit passage. La descente du capot dont l'ouverture centrale est alors obturée par le picot ainsi que son soulèvement sont commandés par l'interaction de crans ou ergots de la capsule-clapet et de rampes internes du capot. La distribution de produit par le passage de sortie et le long du picot est susceptible de donner des débordements de produits à la fermeture de l'ouverture centrale du capot. Et l'étanchéité entre tête et capot ou étanchéité latérale du passage de produit est réalisée par deux jupes concentriques de la capsule-clapet, l'une portant contre la jupe d'étanchéité du capot et l'autre portant contre l'intérieur de la bague ou goulot du récipient. La double étanchéité utilisée entraîne des frottements et une étanchéité médiocre, les deux moyens d'étanchéité pouvant se contrarier. Par ailleurs, les rampes en creux du capot amincissent sa paroi latérale, donnant des défauts d'aspect en décoration. En outre, le coulissement des crans ou ergots dans les rampes présente un certain jeu, s'accentuant avec l'usure des ergots et se traduisant par un guidage médiocre du capot.

La demanderesse a cherché à mettre au point un distributeur de produit crémeux ou pâteux du type ci-dessus, donnant une distribution sans débordements de produit à la fermeture avec une étanchéité entre tête et capot améliorée et remédiant de préférence aux autres inconvénients signalés.

L'invention a pour objet un distributeur de produit crémeux ou pâteux du type ci-dessus, caractérisé en ce que, selon l'invention :
a) l'extrémité supérieure de la tête consiste en un goulot, ladite jupe interne s'insérant directement contre la surface intérieure dudit goulot;
b) lesdites extrémités inférieures des pattes obliques sont directement fixées à ladite surface intérieure du goulot en-dessous du niveau inférieur de ladite jupe interne en ladite position basse du capot, et les extrémités supérieures de ces pattes fixée à la surface de dessous du bouchon et supportant ce bouchon sont situées au-dessus du goulot, lesdites pattes obliques définissant ainsi avec le goulot et le bouchon de larges passages par lesquels s'échappe ou retombe ledit produit crémeux ou pâteux lors de l'utilisation dudit distributeur.

Une fois le capot engagé sur la tête du distributeur, l'étanchéité est ainsi réalisée de façon permanente et sûre par le contact avec serrage, habituellement de 0,05 à 0,25 mm au diamètre et mieux de 0,10 à 0,20 mm au diamètre, de la jupe interne du capot avec la surface intérieure du goulot. La disposition inverse, c'est-à-dire l'emboîtage avec serrage d'une telle jupe interne du capot autour de l'extrémité supérieure du goulot, ne conviendrait pas pour une bonne étanchéité, le goulot étant plus rigide qu'une telle jupe interne. De plus, une telle disposition inverse empêcherait l'utilisation préférentielle de la jupe intermédiaire décrite plus loin comme moyen d'arrêt de la montée axiale du capot.

Les pattes obliques supportant le bouchon sont alors fixées directement sur l'intérieur dudit goulot, suffisamment en-dessous de son extrémité supérieure de façon à laisser dégager toute sa surface intérieure cylindrique servant à l'engagement de la jupe interne d'étanchéité du capot. Avec ces pattes obliques longues et minces, habituellement au nombre de 3 à 5 et d'épaisseur transversale typiquement comprise entre 1 et 3 mm, on obtient une disposition très aérée favorisant le passage du produit vers l'ouverture de sortie et aussi son recul lors de la fermeture du capot, ce qui évite les débordements extérieurs de produit dûs à une compression lors de cette fermeture. Cette disposition très aérée résulte notamment du rapport élevé entre le diamètre maximal de passage du produit entre les pattes obliques, c'est-à-dire au niveau de leurs extrémités inférieures, et le diamètre de sortie du produit par ladite ouverture centrale du capot, rapport habituellement de 1,7 à 3,5 et de préférence de 2 à 3, et elle permet de distribuer facilement et sans débordement intempestif de produit des crèmes et pâtes de viscosité allant de 100 à 100 000 cP (100 à 100 000 mPa.s). La position de la fixation des pattes obliques à l'intérieur du goulot joue ici un rôle essentiel pour les résultats de distribution étonnants obtenus.

Pour le bon guidage du capot et la facilité de l'engagement de ses moyens complémentaires de montée, il est préférable que ces moyens de montée consistent en un pas de vis mâle à plusieurs (n) filets décalés circonférentiellement de 2 π/n porté par l'extérieur de la tête et en un pas de vis femelle complémentaire desdits (n) filets porté par l'intérieur d'une jupe du capot intermédiaire entre ladite jupe interne assurant l'étanchéité et la jupe externe du capot. La position de ce pas de vis femelle ne donne ainsi aucune trace visible depuis l'extérieur du capot.

On a trouvé que dans le cas présent un nombre (n) de filets égal à 3 était particulièrement avantageux, la stabilité du capot pendant son mouvement de montée ou de descente étant toujours assurée, cela sans doute parce qu'il se produit à tout moment un équilibre entre trois petites zones de contact filet mâle/filet femelle correspondant correctement espacées. Si l'on s'écarte du système de guidage à 3 filets, on choisira ensuite par ordre de préférence 5 filets ou 4 filets. L'espacement d'entrée des filets, correspond à leur espacement circonférentiel de 2 π/n, soit de 120° pour 3 filets, et à un pas donnant une distance ouverture-fermeture du capot habituellement inférieure à 1 tour et de préférence comprise entre 1/3 et 1/4 de tour, un pas dit "rapide" étant typiquement compris entre 8 et 12 mm/tour. Cet espacement d'entrée permet un engagement facile des filetages par les filetages correspondants du capot.

Cette jupe intermédiaire du capot qui assure l'accrochage et le déplacement axial du capot par la coopération de son filetage femelle habituellement en creux avec le filetage mâle de la tête, est avantageusement munie d'une nervure intérieure en relief, située au-dessus des filets en creux, l'extrémité de la tête étant elle-même munie d'un épaulement ou rebord extérieur sous lequel ladite nervure vient buter , réalisant ainsi l'arrêt en position haute du capot ou position d'ouverture dans le fonctionnement normal du distributeur.

Les mêmes nervure et rebord extérieur peuvent servir de moyen de sécurité de l'introduction du capot ou contre son enlèvement involontaire, la nervure ayant une surface latérale arrondie et le rebord de la tête ayant une surface latérale oblique en regard de cette surface arrondie, ces deux surfaces réalisant un engagement avec forcement du capot sur la tête, suivi grâce au vissage de l'encliquetage réalisant le verrouillage de position haute de la nervure d'arrêt du capot sous le rebord extérieur de la tête.

Le forcement en question correspond à un serrage typiquement choisi entre 0,05 et 0,25 mm au rayon, de préférence entre 0,08 et 0,15 mm au rayon. On constate qu'alors l'engagement du capot en passant ce forcement est difficile pour un jeune enfant, et que son désengagement, demandant le désencliquetage de la nervure d'arrêt du capot, est alors quasiment impossible.

Lorsque l'ouverture centrale du capot a une surface latérale tronconique, la surface latérale tronconique du bouchon a un angle total de cône égal ou légèrement plus fort (d'au plus 10°) de façon à obtenir un bon encastrement et un blocage de ce bouchon dans l'ouverture réalisant la fin de descente du capot et la fermeture étanche de son ouverture ou orifice.

Le capot comporte habituellement une jupe extérieure, uniquement décorative. Pour des questions d'aspect et de tenue générale du récipient, elle s'engage de préférence autour d'une portion sensiblement cylindrique du bas de la tête, par exemple avec un jeu de 0,1 à 0,3 mm au diamètre. On peut se servir de cet engagement pour réaliser un témoin d'ouverture du distributeur, sous forme d'un décor, par exemple une coloration de ladite portion cylindrique, qui est démasqué par le dévissage de montée du capot, et masqué par sa descente. Cette jupe extérieure améliore alors le maintien du capot dans l'axe découlant déjà de l'emboîtement avec serrage de la jupe interne du capot à l'intérieur de la tête, et des moyens de déplacement axial du capot.

La tête en matière plastique peut être fixée sur le corps ou sur la jupe par surmoulage, le corps ou la jupe étant eux-mêmes en matière plastique ou métalloplastique (extérieurement en matière plastique). On peut encore réaliser en une seule opération de moulage la tête fixée sur le corps ou sur la jupe.

Par rapport au distributeur du brevet cité, le distributeur de l'invention présente les avantages principaux suivant : simplicité du dispositif, excellente étanchéité, très bon guidage du capot, particulièrement dans le cas de 3 à 5 filets décalés, sans dégradation de ce guidage au cours de l'utilisation.

Le distributeur de l'invention est utilisé dans les domaines pharmaceutique, cosmétologique, hygiénique et alimentaire.

L'invention sera mieux comprise à l'aide de l'exemple suivant illustré par les figures ci-après :
. la figure 1 représente en 1/2 coupe axiale, à droite la position du capot lors de sa première mise en place, à gauche la position de fermeture.
. la figure 2 représente en 1/2 coupe axiale à gauche la même position de fermeture du capot, et en 1/2 coupe du capot et vue extérieure de la tête du distributeur à droite, le capot en position d'ouverture.

Le dispositif selon l'invention comprend une tête 1 de distributeur et un capot 2. La tête 1 est en polyéthylène haute densité d'épaisseur 1 mm, surmoulée sur une jupe en PE moyenne densité, d'épaisseur 0,5 mm. Le capot est en PP (polypropylène) moulé, d'épaisseur 1,25 mm à l'endroit de sa jupe extérieure. La tête 1 comporte une pastille ou bouchon tronconique 3, portée par trois supports obliques 4 raccordés à l'intérieur du goulot 5, et de largeur "transversale", c'est-à-dire selon une direction perpendiculaire à un plan axial passant par la patte 4 considérée, égale à 1,5 mm. Ce goulot 5 comporte une surface d'extrémité cylindrique interne 6. Elle est bordée à sa partie supérieure par un rebord extérieur 7, comportant un chanfrein supérieur 8. La surface externe du goulot 5 porte trois filets 9 de section rectangulaire, disposés à 120° les uns des autres. La partie inférieure de la tête 1 est constituée par une portion cylindrique 10, raccordée à la partie supérieure par une portion tronconique évasée 11. La pastille 3, les supports 4 et le goulot 5 délimitent de larges passages 12 par lesquels s'échappe le produit pâteux ou crémeux contenu dans le récipient lors de son utilisation.

La disposition aérée des supports 4 laisse retomber librement le produit lors de la fermeture de l'orifice 14 par la pastille 3, évitant alors des sorties intempestives de produit provenant de surpressions liées à des étranglements intérieurs, sorties qui sont constatées avec les dispositifs connus.

Le capot 2 comporte un voile supérieur 13, muni d'une ouverture tronconique 14, analogue à la pastille 3. Le capot comporte trois jupes interne 15, intermédiaire 16 et externe 17.

La jupe interne comporte une surface cylindrique externe 18 qui s'appuie avec forcement à l'intérieur de la surface d'extrémité 6 du goulot 5 réalisant une excellente étanchéité.
La jupe intermédiaire 16 comporte sur sa surface interne un pas de vis femelle 19 correspondant aux filets 9, lequel est surmonté d'un jonc d'arrêt circulaire 20, de section sensiblement semi-circulaire.
La jupe externe 17 comporte une surface inférieure interne 21, qui s'encastre avec un jeu autour de la surface externe de l'enveloppe 10.

Le diamètre de sortie de l'orifice 14 est ici de 5 mm, et le diamètre de passage du produit au niveau du bas de supports 4 est de 14 mm, le rapport correspondant diamètre de passage/diamètre de sortie du produit étant donc de 2,8.

En position d'engagement (fig. 1 , à droite); le bouchon est engagé par translation, puis rotation "en vissant" dans la partie supérieure des filets 9. La poursuite du mouvement de rotation permet au jonc d'arrêt 20 de franchir l'épaulement 7 avec forcement, grâce au chanfrein 8. Le vissage peut être poursuivi jusqu'à fermeture complète de l'ouverture 14 (fig. 1, à gauche) par la pastille 3.
Lors du dévissage, l'ouverture 14 du bouchon est libérée et le bouchon est retenu en position haute par le jonc d'arrêt 20 qui s'appuie sur l'épaulement 7 (fig. 2, à droite). En forçant la rotation "en dévissant"à cet endroit, il est possible de désolidariser le bouchon 2 du corps du distributeur 1, mais ceci échappe à une utilisation normale du distributeur.

Cette opération n'est pas utilisée lors de l'usage courant du distributeur, le capot n'étant mu qu'entre les positions de fermeture (fig. 2, à gauche) et d'ouverture (fig. 2, à droite).

De nombreux essais de distributions et fermetures successives ont été faits avec des distributeurs selon l'exemple ci-dessus contenant une crème hydratante de viscosité 6000 cp. Il n'y a pas eu de débordement de crème à l'extérieur de l'orifice de sortie 14 contrairement à ce qui est observé avec les distributeurs connus.

## Revendications

1. Distributeur de produit crémeux ou pâteux comportant une tête rigide (1) fixée sur un corps (100) ou jupe (100) ainsi qu'un capot (2), cette tête (1) et ce capot (2) comportant des moyens complémentaires (9,19) de montée et de descente de ce capot (2) par rotation dudit capot (2), ce capot (2) portant une ouverture centrale (14), la tête (1) ayant une extrémité supérieure (5) comportant un orifice de passage du produit ainsi qu'un bouchon (3) porté par des pattes obliques (4) d'extrémités inférieures fixées à l'intérieur dudit passage, ledit bouchon (3) venant obturer ladite ouverture centrale (14) du capot (2) en position basse de ce capot (2), le capot (2) comprenant une jupe interne (15) qui s'insère avec serrage étanche à l'intérieur de ladite extrémité supérieure (5) de la tête (1), caractérisé en ce que :
a) l'extrémité supérieure (5) de la tête (1) consiste en un goulot (5), ladite jupe interne (15) moins rigide que ce goulot (5) s'insérant directement contre la surface intérieure dudit goulot (5) ;
b) lesdites extrémités inférieures des pattes obliques (4) sont directement fixées à ladite surface intérieure du goulot (5) en-dessous du niveau inférieur de ladite jupe interne (15) en ladite position basse du capot (2), et les extrémités supérieures de ces pattes (4) fixées à la surface de dessous du bouchon (3) et supportant ce bouchon (3) sont situées au-dessus du goulot (5), lesdites pattes obliques (4) définissant ainsi avec le goulot (5) et le bouchon (3) de larges passages par lesquels s'échappe ou retombe ledit produit crémeux ou pâteux lors de l'utilisation dudit distributeur.

2. Distributeur selon la revendication 1, dans lequel le rapport entre le diamètre intérieur du goulot au niveau des extrémités inférieures des pattes obliques (4) et le diamètre de sortie de ladite ouverture centrale (14) du capot (2) est compris entre 2 et 3,5.

3. Distributeur selon l'une quelconque des revendications 1 ou 2, dans lequel la tête (1) en matière plastique moulée en une seule pièce sur ledit corps ou ladite jupe (100), ce corps ou cette jupe étant en matière plastique ou métalloplastique.

4. Distributeur selon l'une quelconque des revendications 1 ou 2, dans lequel lesdits moyens complémentaires de montée et de descente du capot (2) consistent un un pas de vis à trois filets (9) décalés circonférentiellement de 120° portés par l'extérieur de la tête (1) et en un pas de vis femelle (19) complémentaire desdits trois filets (9) par l'intérieur d'une jupe intermédiaire (16) du capot (2), la stabilité du capot pendant ses mouvements d'entrée et de descente étant ainsi toujours assurée.

5. Distributeur selon l'une quelconque des revendications 1 à 4, dans lequel la tête (1) comporte à son extrémité un rebord extérieur (7), la jupe intermédiaire (16) portant intérieurement une nervure d'arrêt (20) qui vient buter sous ledit rebord (7) en position haute du capot (2).

6. Distributeur selon la revendication 5, dans lequel ledit rebord extérieur (7) de la tête (1) comporte une surface latérale oblique et dans lequel ladite nervure d'arrêt (20) du capot (2) comporte une surface latérale arrondie, ces deux surfaces latérales réalisant un engagement avec forcement du capot (2) sur la tête (1) suivi de l'encliquetage de ladite nervure (20) en-dessous dudit rebord extérieur (7) de la tête (1) au début du vissage du capot (2).

7. Distributeur selon la revendication 6, dans lequel ledit rebord extérieur (7) de la tête (1) et ladite nervure d'arrêt (20) de la jupe intermédiaire (16) du capot (2) réalisent entre elles un serrage de 0,05 à 0,25 mm au rayon et de préférence de 0,08 à 0,15 mm au rayon.

8. Distributeur selon la revendication 1, dans lequel le capot (2) a une jupe externe (17) dont le bas s'engage autour d'une portion sensiblement cylindrique (10) de la tête (1) en position de fermeture, cette portion (10), qui porte un décor témoin de l'ouverture, étant démasquée par le dévissage du capot (2).

## Patentansprüche

1. Spender für ein cremiges oder pastenartiges Produkt mit einem steifen, auf einem Körper (100) oder einer Schürze (100) befestigten Kopf (1) sowie einer Kappe (2), wobei der Kopf komplementäre Hebe- und Senkmittel (9, 19) dieser Kappe (2) durch Drehung der Kappe (2) enthält, die Kappe (2) eine zentrale Öffnung (14) aufweist, der Kopf (1) eine obere Seite (5) mit einer Öffnung (14) für den Durchlaß des Produkts sowie einen, von schrägverlaufenden Laschen (4) getragenen Stopfen (3) enthält, wobei die unteren Enden der Laschen innerhalb des Durchgangs befestigt sind, der Stopfen (3) die zentrale Öffnung (14) der Kappe (2) in der gesenkten Stellung der Kappe (2) schließt, die Kappe (2) eine Innenschürze (15) aufweist, die sich abdichtend Spannung innerhalb der oberen Seite (5) des Kopfes (1) einspannt, dadurch gekennzeichnet, daß
a) die obere Seite (5) des Kopfes aus einem Hals (5) besteht, wobei die Innenschürze (15), die weniger steif ist als der Hals (5) , unmittelbar gegen die Innenfläche des Halses (5) eingesetzt ist;
b) die unteren Enden der schrägverlaufenden Laschen (4) unmittelbar an der Innenfläche des Halses (5) unterhalb der unteren Ebene der Innenschürze (15) in der gesenkten Stellung der Kappe (2) befestigt sind und die oberen Enden dieser an der Unterseite des Stopfens (3) befestigten und den Stopfen (3) tragenden Laschen (4) oberhalb des Halses (5) angeordnet sind, wobei die schrägverlaufenden Laschen (4) mit dem Hals (5) und dem Stopfen (3) breite Durchgänge bilden, durch welche das cremige oder pastenartige Produkt bei der Verwendung des Spenders ausströmt oder zurückfällt.

2. Spender nach Anspruch 1, dadurch gekennzeichnet, daß das Verhältnis zwischen dem Innendurchmesser des Halses auf der Höhe der unteren Enden der schrägverlaufenden Laschen (4) und dem Ausgangsdurchmesser der zentralen Öffnung (14) der Kappe (2) zwischen 2 und 3,5 ist.

3. Spender nach einem der Ansprüche 1 oder 2, bei welchem der Kopf (1) aus Kunststoff einstückig auf dem Körper oder der Schürze (100) angeformt ist, wobei die Schürze aus Kunststoff oder metallisiertem Kunststoff besteht.

4. Spender nach einem der Ansprüche 1 oder 2, bei welchem die komplementären Hebe- und Senkmittel der Kappe (2) aus einem Gewindegang mit drei umfangsmäßig um 120° versetzten und außen am Kopf (1) angebrachten Außengewinden (9) und einem auf der Innenseite einer Zwischenschürze (16) der Kappe (2) verlaufenden, zu den drei Außengewinden komplementären Innengewindegang (19) bestehen, wobei die Stabilität der Kappe während deren Hebe- und Senkbewegungen stets gewährleistet ist.

5. Spender nach einem der Ansprüche 1 bis 4, bei welchem der Kopf (1) an seinem Ende einen Außenrandanschlag (7) aufweist, wobei die Zwischenschürze (16) innen eine Arretierungsrippe (20) trägt, die unter dem Außenrandanschlag (7) in der gehobenen Stellung der Kappe (2) zum Anschlag kommt.

6. Spender nach Anspruch 5, bei welchem der äußere Randanschlag (7) des Kopfes (1) eine schrägverlaufende Seitenfläche und die Arretierungsrippe (20) der Kappe (2) eine abgerundete Seitenfläche aufweist, wobei diese beiden Flächen einen gezwungenen Eingriff der Kappe (2) auf dem Kopf (1) herstellen, gefolgt vom Einrasten der Rippe (20) unterhalb des Außenrandanschlags (7) des Kopfes (1), wenn die Kappe (2) angeschraubt wird.

7. Spender nach Anspruch 6, bei welchem der Außenrandanschlag (7) des Kopfes (1) und die Arretierungsrippe (20) der Zwischenschürze (16) der Kappe (2) untereinander ein Einspannen von 0,05 bis 0,25 mm im Radius und vorzugsweise von 0,08 bis 0,15 mm im Radius bewirken.

8. Spender nach Anspruch 1, bei welchem die Kappe (2) eine Außenschürze (17) aufweist, deren unterer Teil um einen im wesentlichen zylindrischen Abschnitt (10) des Kopfes (1) in der geschlossenen Stellung eingreift, wobei dieser Abschnitt (10), der ein Dekor zur Anzeige der Öffnung trägt, durch das Abschrauben der Kappe (2) freigelegt wird.

## Claims

1. A creamy or pasty product dispenser comprising a head (1) fixed on a body (100) or skirt (100) and a cap (2), the said head (1) and the said cap (2) comprising complementary means (9, 19) of raising and lowering the cap (2) by rotation of the said cap (2), said cap (2) comprising a central aperture (14), the head (1) comprising a top end (5) in which there is an orifice through which product can pass, and also a stopper (3) carried by sloping lugs(4) the bottom ends of which are fixed to the inside of the said passage, the said stopper (3) occluding the said central aperture (14) in the cap (2) when this latter is in the low position, the cap (2) comprising an inner skirt (15) which is inserted with a sealing-tight clamping effect into the interior of the said top end (5) of the head (1), characterised in that:
a) the top end (5) of the head (1) consists of a neck (5), the said inner skirt (15) which is less rigid than the neck (5) fitting directly against the inner surface of the said neck (5);
b) the said bottom ends of the sloping lugs (4) are fixed directly to the said inner surface of the neck (5) below the bottom level of the said inner skirt (15) in the said low position of the cap (2), and the top ends of these lugs (4) fixed to the under side of the stopper (3) and supporting the said stopper (3) are situated above the neck (5), the said sloping lugs (4) thus defining with the neck (5) and the stopper (3) wide passages through which the said creamy or pasty product escapes or falls back when the dispenser is in use.

2. A dispenser according to claim 1, in which the ratio of the inside diameter of the neck of the level of the bottom ends of the sloping lugs (4) and the outlet diameter of the said central aperture (14) of the cap (2) is comprised between 2 and 3.5.

3. A dispenser according to either of claims 1 or 2, in which the head (1) of plastics material is moulded in one single piece on the said body or the said skirt (100), said body or said skirt being of plastics or metalloplastics material.

4. A dispenser according to either of claims 1 or 2, in which the said complementary means of raising and lowering the cap consist of a screwthread having three threads (9) offset circumferentially by 120° carried on the outside of the head (1) and a female screwthread (19) matching the said three threads (9) through the inside of the intermediate skirt (16) of the cap (2), the stability of the cap during its raising and lowering movements thus being ensured at all times.

5. A dispenser according to any one of claims 1 to 4 in which the head (1) comprises at its end an outer rebate (7), the intermediate skirt (16) carrying on the inside an arresting rib (20) which abuts under the said rebate (7) when the cap (2) is in the high position.

6. A dispenser according to claim 5 in which the said outer rebate (7) on the on the head (1) comprises a sloping lateral surface and in which the said arresting rib (20) on the cap (2) comprises a rounded lateral surface, the said two lateral surfaces ensuring forcible engagement of the cap (2) on the head (1) followed by a click engagement of the said rib (20) under the said outer rebate (7) on the head (1) at the commencement of screwing of the cap (2).

7. A dispenser according to claim 6, in which the said outer rebate (7) on the head (1) and the said arresting rib (20) on the intermediate skirt (16) of the cap (2) create between them a clamping effect of 0.05 to 0.25 mm at the radius and preferably 0.08 to 0.15 mm at the radius.

8. A dispenser according to claim 1, in which the cap (2) has an outer skirt (17) the bottom of which engages around a substantially cylindrical portion (10) of the head (1) in the position of closure, the said portion (10), which carries a decoration to show that the cap has been opened, being exposed by unscrewing of the cap (2).
